# EUROPÄISCHE PATENTSCHRIFT

(11) **EP 4 025 745 B1**
(45) Veröffentlichungstag und Bekanntmachung des Hinweises auf die Patenterteilung: **29.11.2023**
(21) Anmeldenummer: 20800827.6
(22) Anmeldetag: 29.10.2020
(51) Int. Cl.: E04C 5/06

(54) **BEWEHRUNGSELEMENT**
REINFORCING ELEMENT
ÉLÉMENT DE RENFORCEMENT

(30) Priorität: 06.11.2019 DE 102019129975
(43) Veröffentlichungstag der Anmeldung: 13.07.2022
(73) Patentinhaber: BAM AG, 9000 St. Gallen (CH)
(72) Erfinder: HÄUSSLER, Franz, 94036 Passau (DE)
(74) Vertreter: VKK Patentanwälte PartG mbB
(86) Internationale Anmeldenummer: PCT/EP2020/080418
(87) Internationale Veröffentlichungsnummer: WO 2021/089410

(56) Entgegenhaltungen:
- EP-A1- 0 495 135
- CN-A- 101 113 630
- DE-U1-202011 000 398
- US-A- 3 744 207

## Beschreibung

Die Erfindung betrifft eine Rand- oder Anschlussbewehrung für ein Stahlbetonbauteil.

Zur Erzeugung einer Bewehrung eines Stahlbetonbauteils werden an Rändern des Bauteils Randkörbe, bzw. Anschlusskörbe zum Anschluss der Bewehrungen daran anstoßender, weiterer Elemente wie beispielsweise Wände, Säulen oder dergleichen benötigt.

Randkörbe werden dabei insbesondere durch Umbiegen von Quereisen von gitterförmigen Bewehrungsmatten zu u-förmigen Bewehrungskörben geformt. Zum Verbinden der Randkörbe müssen diese auf der Baustelle mit der übrigen Bewehrung des Bauteils bzw. untereinander verbunden werden, wozu eine große Anzahl von Bewehrungsstahlstäben, die händisch verlegt werden müssen, notwendig ist. Für eine schnelle, kostengünstige und fehlerreduzierte Verlegbarkeit ist eine Reduzierung der händisch zu biegenden und zu flechtenden Bewehrungsstahlstäbe wünschenswert.

Aus der EP 2 175 079 B1 ist ein Verfahren zum Bilden einer biegesteifen Eckverbindung für den Stahlbetonbau bekannt, bei dem Bewehrungselemente, welche aus u-förmig gebogenen, parallelen Quereisen und diese verbindenden Längseisen bestehen, derart in einer Ecke eines anzuschließenden Wand- oder Bodenabschnitts eines Stahlbetonbauteils gestellt werden, dass die freien Enden der Quereisen eines Bewehrungselementes sowohl in Richtung des zu bewehrenden Bodenabschnitts als auch senkrecht zu den freien Enden von Quereisen eines weiteren, u-förmigen Bewehrungselementes angeordnet sind, dessen freie Enden ebenfalls in Richtung des zu bewehrenden Bodenabschnitts weisen. Mit dieser Art der Randbewehrung ist eine vereinfachte Bewehrung von zueinander gewinkelten Abschnitten realisierbar, jedoch ist sie zur Anwendung über die gesamte Länge der Seite eines Randes eines Stahlbetonbauteils nicht anwendbar.

CN 101 113 630 A offenbart eine Rand - oder Anschlussbewehrung gemäß dem Oberbegriff des Anspruchs 1.

Der Erfindung liegt daher die Aufrage zugrunde, eine Rand- oder

Anschlussbewehrung vorzuschlagen, die eine einfache Randbewehrung über die gesamte Länge der Seite eines Randes eines Stahlbetonbauteils mit vorgefertigten Bewehrungselementen ermöglicht, sowie ein Verfahren zur Erzeugung einer solchen Randbewehrung.

Diese Aufgabe wird bei einer Rand- oder Anschlussbewehrung für ein Stahlbetonbauteil, aufweisend mindestens ein erstes und zweites Bewehrungselement, jeweils aufweisend u-förmig gebogene, zueinander parallele Quereisen und diese verbindende Längseisen, wobei erste und zweite Enden der Längseisen in Überständen frei endend sind, dadurch gelöst, dass Längseisen eines Bewehrungselementes, bei paralleler Anordnung der Biegungen der Quereisen des ersten und eines unmittelbar angrenzenden zweiten Bewehrungselements, lageversetzt zu den Längseisen des jeweils anderen Bewehrungselementes angeordnet sind, insbesondere nach der Sequenz (A-B-)ₙ.

Durch die erfindungsgemäße Rand- oder Anschlussbewehrung sind mehrere entsprechende Bewehrungselemente mit großem Vorteil nebeneinander anordenbar. Die Enden von Längseisen zweier unmittelbar angrenzender Bewehrungselemente stoßen nicht aneinander, sondern überlappen sich vielmehr, womit eine stabile Bewehrung im Übergangsbereich der beiden Bewehrungselemente ohne zusätzliche, händisch verlegte Bewehrungseisen gewährleistet ist. Auf diese Weise ist eine variable Randbewehrung ermöglicht, die je nach den bauteil- oder baustellenbedingten Erfordernissen die Verwendung einer beliebigen Zahl von Randkörben entlang eines Randes eines Stahlbetonbauteils erlaubt Hierbei werden erfindungsgemäß zwei oder mehr, in der Lage ihrer

Längseisen innerhalb der Rand-/Abschlussbewehrung, bzw. des Bewehrungskorbes, unterschiedliche Randbewehrungen in unmittelbarer Abfolge vorgesehen, insbesondere in der Reihenfolge Randbewehrung A-anschließend an Randbewehrung B, diese wiederum anschließend an eine zweite Randbewehrung A, usw..

In Weiterbildung der Erfindung ist vorgesehen, dass Längseisen innerhalb der kurzen Seiten der Quereisen angeordnet sind und/oder dass Längseisen innerhalb der kurzen Seiten der Quereisen und innerhalb von Schenkeln der Quereisen angeordnet sind. Hierdurch ist die erfindungsgemäße Bewehrung sowohl für die Bewehrung entlang einer Seite eines Randes eines Bewehrungselementes geeignet, als auch für die Bewehrung aneinandergrenzender, gewinkelter Seiten, bei der eine Anordnung von Längsstäben an den Schenkeln der Quereisen ein Ineinanderstecken der gewinkelten Randbewehrungselemente erschweren würde.

In Ausgestaltung der Erfindung ist vorgesehen, dass erste Abstände von Längseisen innerhalb der kurzen Seiten und zweite Abstände innerhalb der Schenkel der Quereisen eines ersten Bewehrungselementes gleich sind zu den jeweils entsprechenden Abständen von Längseisen eines zweiten Bewehrungselementes. Dadurch bilden jeweils freie Enden aller Längseisen der beiden Bewehrungselemente einen Überlapp mit Überständen an freien Enden der Längseisen des jeweils anderen Bewehrungselementes, was eine besonders stabile Bewehrung ermöglicht und die Bewehrungselemente variabel einsetzbar macht. Insbesondere ist dabei der Abstand mehrerer Längseisen, die innerhalb der kurzen Seite des durch die Quereisen gebildeten U's angeordnet sind gleich zu dem Abstand von Längseisen, die innerhalb der Schenkel des U's angeordnet sind. So wird bei parallel angeordneten Bewehrungselementen ein Überlapp ermöglicht, sowohl in an kurzen Seiten der Quereisen angeordneten Längseisen als auch an Längseisen, die an Schenkeln, die in das Bauteil hineinragen, angeordnet sind. Insbesondere ist ein weiterer Abstand von Längseisen innerhalb der Schenkel der Quereisen zu den kurzen Seiten der Quereisen im Vergleich des ersten zum zweiten oder des zweiten zum ersten Bewehrungselement jeweils um etwa einen Durchmesser der Längseisen, die innerhalb der Schenkel der Quereisen angeordnet ist, vergrößert.

Weiterhin ist in Ausgestaltung der Erfindung vorgesehen, dass ein Bewehrungselement Längseisen unterschiedlichen Durchmessers aufweist. Dadurch ist das Bewehrungselement an die vorliegenden Bedingungen besser anpassbar und die notwendige Stahlbetonmenge ist vergleichsweise reduziert.

In Weiterbildung der erfindungsgemäßen Randbewehrung ist vorgesehen, dass Überstande des ersten und zweiten Endes eines Längseisens unterschiedlich lang sind. Auf diese Weise lassen sich unterschiedliche Anschlussbedingungen an den beiden Enden der Längseisen, beispielsweise zur Anordnung an angrenzenden Wänden oder weiteren Bewehrungselementen bzw. an Ecken des zu bewehrenden Stahlbetonbauteils realisieren, wobei gleichzeitig die notwendige Stahlmenge reduziert ist.

Außerdem ist in Ausgestaltung der erfindungsgemäßen Randbewehrung vorgesehen, dass ein drittes Bewehrungselement vorgesehen ist, aufweisend u-förmig gebogene, zueinander parallele Quereisen und diese verbindende Längseisen, wobei erste und zweite Enden der Längseisen in Überständen frei endend sind, und wobei Längseisen des dritten Bewehrungselementes, bei paralleler Anordnung der Biegungen der Quereisen des ersten und/oder zweiten Bewehrungselements, lageversetzt zu den Längseisen des jeweils angrenzenden dritten Bewehrungselementes angeordnet sind. Auf diese Weise ist mit großem Vorteil die Flexibilität der Randbewehrung insbesondere über lange Seiten aufweisende Ränder erhöht.

Zur Lösung der Verfahrensaufgabe sieht die Erfindung vor, dass erste und zweite Bewehrungselemente derart verlegt werden, dass freie Enden der Biegung von Quereisen des ersten und zweiten Bewehrungselements zueinander parallel und/oder gewinkelt angeordnet sind. Damit ist die Verwendung vorgefertigter Randbewehrungselemente sowohl entlang einer Seite eines Randes als auch an gewinkelten Abschnitten des Randes möglich.

In Weiterbildung des erfindungsgemäßen Verfahrens ist vorgesehen, dass die ersten und zweiten Bewehrungselemente aus 3D Bewehrungsdaten individuell berechnet sind. Damit ist die Randbewehrung in eine verlegungsoptimierte Bewehrungsplanung integriert und die Bewehrung auf Grundlage weitestgehend vorgefertigter Bewehrungselemente realisiert.

Die Erfindung wird im Folgenden unter Bezugnahme auf eine Zeichnung näher beschrieben. Dabei sind weitere Einzelheiten den Figuren der Zeichnung zu entnehmen. Es zeigen:
- Fig.1:: ein erfindungsgemäßes ersten und zweites Bewehrungselement im Querschnitt;
- Fig. 2:: ein Bewehrungsgitter als Grundlage eines erfindungsgemäßen Bewehrungselementes.

**Fig. 1** zeigt ein erstes und ein zweites, erfindungsgemäßes Bewehrungselement 2, 3 - bzw. A, B wie oben - im Querschnitt. Diese sind im Benutzungsfall unmittelbar nebeneinander angeordnet, nämlich in der Abfolge A-B-A-B-... oder anders ausgedrückt: (A-B)ₙ. Dabei ist der Querschnitt auf Höhe von Überständen 8,8'von freien Enden 6,7' von Längseisen 5,5` des ersten bzw. des zweiten Bewehrungselementes 3 gebildet. Beide Bewehrungselemente 2,3 weisen u-förmig gebogene Quereisen 4,4` auf, die jeweils durch Längseisen 5,5` verbunden sind. Die relative Lage der Längseisen 5` des zweiten Bewehrungselementes 3 bei im Benutzungsfall paralleler Anordnung von Biegungen 9,9' des ersten und zweiten Bewehrungselements 2,3 ist dabei innerhalb des ersten Bewehrungselements 2 mittels gestrichelter Linien angedeutet. Dieser Überlapp wird erreicht, wenn eines der beiden Bewehrungselemente unmittelbar an das andere angeschlossen wird. Die Länge des Überlapps ist dabei abhänging von der Länge des Überstandes der Längseisen 5, 5' eines Bewehrungskorbes gegenüber dessen äußersten Quereisen. Dabei sind insbesondere die jeweils relativ zu den Längseisen 5 des ersten Bewehrungselements 2 versetzt angeordneten Längseisen 5` des zweiten Bewehrungselementes 3 erkennbar, sowie der durch die jeweils angrenzenden Längseisen 5,5` gebildete Überlapp entlang der jeweiligen Überstände 8,8' der entsprechenden freien Enden 6,7`. Innerhalb einer kurzen Seite 10,10` der Quereisen 4,4` sind im dargestellten Beispiel jeweils zwei Längseisen 5,5` angeordnet, wobei deren erster Abstand 11,11' zueinander gleich groß ist, wodurch sich ein Überlapp der Überstände 8,8` jeweils beider Längseisen 5,5` innerhalb der kurzen Seiten 10,10` der Quereisen 4,4' ergibt, wie in der Darstellung des ersten Bewehrungselementes 2 angedeutet. Bei erfindungsgemäßer unmittelbar benachbarter Anordnung der beiden erfindungsgemäßen Bewehrungselemente 2,3 weisen Schenkel 15,15` der Quereisen 4,4` der Bewehrungselemente 2,3 in Richtung eines zu bewehrenden Stahlbetonbauteils 1, welches hier mittels eines angrenzenden Bewehrungsstahlstabes angedeutet ist. Dabei können die Bewehrungselemente 2,3 an gleichen oder an gewinkelt aneinander angrenzenden Seiten des Randes des Stahlbetonbauteils 1 angeordnet sein. Insbesondere für die Verlegung parallel angeordneter Bewehrungselemente 2,3 entlang einer Seite des Randes des Stahlbetonbauteils 1 sind entlang der Schenkel 15,15` der Quereisen (4,4') ebenfalls diese verbindende Längseisen 5,5` angeordnet. Im dargestellten Beispiel weisen diese Längseisen 5,5' einen geringeren Durchmesser (12) auf, als Längseisen 5,5`, die innerhalb der kurzen Seiten 10,10` der Quereisen 4,4` angeordnet sind. Ein weiterer Abstand 16 des am Schenkel 15 des Quereisens 4 des ersten Bewehrungselements 2 angeordneten Längseisens 5 zur kurzen Seite 10 des Quereisens 4 gleicht dabei erfindungsgemäß einem entsprechenden weiteren Abstand 16' des am Schenkel 15' des zweiten Bewehrungselements 3 angeordneten Längseisens 5' zur kurzen Seite 10' des zweiten Bewehrungselements 3 zuzüglich eines Durchmessers 12 des Längseisens 5. Durch diese Anordnung ist eine versetzte Anordnung der bei paralleler Verlegung der Bewehrungselemente 2,3 aneinander angrenzenden Längseisen 5,5` gewährleistet. Gleichzeitig entsteht durch die relative Nähe der beiden Längseisen 5,5' ein Überlapp der Überstände 8,8' der beiden angrenzenden Enden 6,7' der Längseisen 5,5`. Selbstverständlich ist es auch erfindungsgemäß, drei oder auch mehr, anhand der Lage ihrer Längseisen unterscheidbaren, Bewehrungskörbe vorzusehen, die im Benutzungsfall in der Form A-B-C-A-B-C-... jeweils aneinander grenzend verlegt sind.

**Fig. 2****:** zeigt ein Quer- und Längseisen 4,5 aufweisendes Bewehrungsgitter als Grundlage eines erfindungsgemäßen Bewehrungselementes 2. Dabei wird das Bewehrungselement 2 auf der Baustelle durch Umbiegen des gezeigten Gitters entlang der beiden gestrichelten Linien, an denen nach dem Biegevorgang die Biegungen 9 der u-förmigen Quereisen 4 angeordnet sind, gebildet. Im gezeigten Beispiel sind freie Enden 6, 7 der Längseisen 5 unterschiedlich lang. an einem freien Ende 7 ist ein Überstand 8 gebildet, der bei erfindungsgemäßer Verlegung des Bewehrungselements 2 parallel zu einem, hier nicht gezeigten, weiteren Bewehrungselement 3 die Basis eines Überlapps angrenzender Längseisen 5 beider Bewehrungselemente 2,3 bildet. An nicht in einem Überstand 8 endenden freien Enden 6 der Längseisen 5 ist erfindungsgemäß keine Anordnung eines weiteren Bewehrungselements 3 vorgesehen, vielmehr sind derartige freie Enden 6 an Ecken des Randes des zu bewehrenden Stahlbetonbauteils 1 vorgesehen. Das dargestellte Gitter weist zwei Längseisen 5 innerhalb einer durch die Biegungen 9 gebildeten kurzen Seite 10 der Quereisen 4 mit einem ersten Abstand 11 auf und zwei Längseisen 5 innerhalb eines Schenkels 15 von Quereisen 4 mit einem zweiten Abstand 14 auf.

### BEZUGSZEICHEN

- 1: Stahlbetonbauteil
- 2: erstes Bewehrungselement
- 3: zweites Bewehrungselement
- 4: Quereisen
- 4`,4": Quereisen
- 5: Längseisen
- 5`,5": Längseisen
- 6: Erste freie Enden
- 6': erste freie Enden
- 7: Zweite freie Enden
- 7': zweite freie Enden
- 8: Überstand
- 8': Überstand
- 9: Biegung
- 9': Biegung
- 10: kurze Seite
- 11: erster Abstand
- 11': erster Abstand
- 12: Durchmesser
- 13: drittes Bewehrungselement
- 14: zweiter Abstand
- 14': zweiter Abstand
- 15: Schenkel
- 15': Schenkel
- 16: weiterer Abstand

## Patentansprüche

1. Rand- oder Anschlussbewehrung für ein Stahlbetonbauteil (1), aufweisend mindestens ein erstes und zweites Bewehrungselement (2,3), jeweils aufweisend u-förmig gebogene, zueinander parallele Quereisen (4,4') und diese verbindende Längseisen (5,5'), die sich in einer ersten Richtung (X) senkrecht zu den Quereisen erstrecken, wobei erste und zweite Enden (6,6',7,7') der Längseisen (5,5') in Überständen (8,8') frei endend sind, wobei alle Längseisen (5,5') eines Bewehrungselementes (2,3), bei paralleler Anordnung von Biegungen (9,9') der Quereisen (4,4') des ersten und eines im Benutzungsfall unmittelbar angrenzenden zweiten Bewehrungselements (2,3), bei der kurze Seiten (10) der Quereisen (4) des ersten Bewehrungselementes (2) lediglich in X-Richtung verschoben zu kurzen Seiten (10') der Quereisen (4') des zweiten Bewehrungselementes angeordnet sind, lageversetzt zu den Längseisen (5',5) des jeweils anderen Bewehrungselementes (3,2) angeordnet sind, wobei eine beliebige Anzahl von Bewehrungselementen (2, 3) entlang eines Randes eines Stahlbetonbauteils (1) vorgesehen sind, **dadurch gekennzeichnet, dass** zwei oder mehr, in der Lage ihrer Längseisen (5, 5') innerhalb der Rand- oder Anschlussbewehrung unterschiedliche Bewehrungselemente (2, 3) in unmittelbarer Abfolge vorgesehen sind.

2. Bewehrung nach Anspruch 1, **dadurch gekennzeichnet, dass** Längseisen (5) innerhalb der kurzen Seiten (10) der Quereisen (4) angeordnet sind und/oder dass Längseisen (5) innerhalb der kurzen Seiten (10) der Quereisen (4) und innerhalb von Schenkeln (15) der Quereisen (4) angeordnet sind.

3. Bewehrung nach Anspruch 1 oder 2, **dadurch gekennzeichnet, dass** erste Abstände (11) von Längseisen (5) innerhalb der kurzen Seiten (10) und zweite Abstände (14) innerhalb der Schenkel (6,7) der Quereisen (15) eines ersten Bewehrungselementes (2) gleich sind zu den jeweils entsprechenden Abständen (1 T, 15') von Längseisen (5') eines zweiten Bewehrungselementes (3).

4. Bewehrung nach Anspruch 1, 2 oder 3, **dadurch gekennzeichnet, dass** ein Bewehrungselement (2,3) Längseisen (5) unterschiedlichen Durchmessers (12) aufweist.

5. Bewehrung nach einem der vorangegangenen Ansprüche, **dadurch gekennzeichnet, dass** Überstände (8) des ersten und zweiten Endes (6,7) eines Längseisens (5) unterschiedlich lang sind.

6. Bewehrung nach einem der vorangegangenen Ansprüche, **dadurch gekennzeichnet, dass** ein drittes Bewehrungselement (13) vorgesehen ist, aufweisend u-förmig gebogene, zueinander parallele Quereisen (4") und diese verbindende Längseisen (5"), wobei erste und zweite Enden (6", 7") der Längseisen (5") in Überständen (8") frei endend sind, und wobei Längseisen (5") des dritten Bewehrungselementes (13), bei paralleler Anordnung der Biegungen
(9,9',9") der Quereisen (4,4') des ersten und/oder zweiten Bewehrungselements (2,3), lageversetzt zu den Längseisen (5,5') des jeweils angrenzenden ersten und/oder zweiten Bewehrungselementes (2,3) angeordnet sind.

7. Verfahren zur Erzeugung einer Bewehrung eines Stahlbetonbauteils nach Anspruch 1, **dadurch gekennzeichnet, dass** erste und zweite Bewehrungselemente (2,3) derart verlegt werden, dass freie Enden (6,6',7,7') der Biegung von Quereisen (4,4') des ersten und zweiten Bewehrungselements (2,3) zueinander parallel und/oder gewinkelt angeordnet sind.

8. Verfahren nach Anspruch 7, **dadurch gekennzeichnet, dass** die ersten und zweiten Bewehrungselemente (2,3) aus 3D Bewehrungsdaten individuell berechnet sind.

## Claims

1. An edge or connection reinforcement for a reinforced concrete component (1),
having at least a first and a second reinforcing element (2, 3), each having transverse iron rods (4, 4') that are parallel to each other and bent in a U-shaped manner and longitudinal iron rods (5, 5') connecting them and extending in a first direction (X) perpendicular to the transverse iron rods, wherein first and second ends (6, 6', 7, 7') of the longitudinal iron rods (5, 5') are freely ending in protrusions (8, 8'), wherein
all longitudinal rods (5, 5') of a reinforcing element (2, 3), in the case of a parallel arrangement of bends (9, 9') of the transverse iron rods (4, 4') of the first and a second reinforcing element (2, 3) directly adjacent thereto in the case of use, in which short sides (10) of the transverse iron rods (4) of the first reinforcing element (2) are arranged displaced only in the X-direction relative to short sides (10') of the transverse iron rods (4') of the second reinforcing element, are arranged positionally offset relative to the longitudinal rods (5', 5) of the respective other reinforcing element (3, 2), wherein any number of reinforcing elements (2, 3) are provided along an edge of a reinforced concrete component (1),
**characterized in that**
two or more reinforcing elements (2, 3) differing in the position of their longitudinal iron rods (5, 5') within the edge or connection reinforcement are provided in direct succession.

2. The reinforcement according to claim 1, **characterized in that** longitudinal iron rods (5) are arranged within the short sides (10) of the transverse iron rods (4) and/or that longitudinal iron rods (5) are arranged within the short sides (10) of the transverse iron rods (4) and within legs (15) of the transverse iron rods (4) .

3. The reinforcement according to claim 1 or 2, **characterized in that** first distances (11) of longitudinal iron rods (5) within the short sides (10) and second distances (14) within the legs (6, 7) of the transverse iron rods (15) of a first reinforcing element (2) are equal to the respective corresponding distances (1 T, 15') of longitudinal iron rods (5') of a second reinforcing element (3).

4. The reinforcement according to claim 1, 2 or 3, **characterized in that** a reinforcing element (2, 3) has longitudinal iron rods (5) of different diameters (12).

5. The reinforcement according to any one of the preceding claims, **characterized in that** protrusions (8) of the first and second ends (6, 7) of a longitudinal iron rod (5) are of different lengths.

6. The reinforcement according to any one of the preceding claims, **characterized in that** a third reinforcing element (13) is provided, having transverse iron rods (4") bent in a U-shaped manner and parallel to each other and longitudinal iron rods (5") connecting them, wherein first and second ends (6", 7") of the longitudinal iron rods (5") are freely ending in protrusions (8") and wherein longitudinal iron rods (5") of the third reinforcing element (13), in the case of parallel arrangement of the bends (9, 9', 9") of the transverse iron rods (4, 4') of the first and/or second reinforcing element (2, 3), are arranged positionally offset relative to the longitudinal iron rods (5, 5') of the respectively adjacent first and/or second reinforcing element (2, 3).

7. A method for producing a reinforcement of a reinforced concrete component according to claim 1, **characterized in that** first and second reinforcing elements (2, 3) are laid in such a manner that free ends (6, 6', 7, 7') of the bend of transverse iron rods (4, 4') of the first and second reinforcing elements (2, 3) are arranged parallel and/or angled to each other.

8. The method according to claim 7, **characterized in that** the first and second reinforcing elements (2, 3) are individually calculated from 3D reinforcing data.

## Revendications

1. Renforcement de bord ou de raccordement pour un élément de construction en béton armé (1),
comportant au moins un premier et un deuxième élément de renforcement (2, 3) comportant respectivement des fers transversaux (4, 4') pliés en forme de U, parallèles les uns par rapport aux autres et des fers longitudinaux (5, 5') reliant ceux-ci, qui s'étendent dans une première direction (X) perpendiculairement aux fers transversaux, sachant que les premières et deuxièmes extrémités (6, 6', 7, 7') des fers longitudinaux (5, 5') se terminent librement en saillies (8, 8'),
sachant que tous les fers longitudinaux (5, 5') d'un élément de renforcement (2, 3), pour une disposition parallèle des pliages (9, 9') des fers transversaux (4, 4') du premier et d'un deuxième élément de renforcement (2, 3) directement limitrophe en cas d'utilisation, sont disposés en position décalée par rapport aux fers longitudinaux (5', 5) de l'autre élément de renforcement (3, 2) respectif, pour laquelle les côtés courts (10) des fers transversaux (4) du premier élément de renforcement (2) sont disposés uniquement décalés en direction X par rapport aux côtés courts (10') des fers transversaux (4') du deuxième élément de renforcement, sachant qu'un nombre quelconque d'éléments de renforcement (2, 3) est prévu le long d'un bord d'un élément de construction en béton armé (1),
**caractérisé en ce que**
deux éléments de renforcement (2, 3) différents ou plus sont prévus à la suite directe dans la position de leurs fers longitudinaux (5, 5') à l'intérieur du renforcement de bord ou de raccordement.

2. Renforcement selon la revendication 1, **caractérisé en ce que** des fers longitudinaux (5) sont disposés à l'intérieur des côtés courts (10) des fers transversaux (4) et/ou **en ce que** des fers longitudinaux (5) sont disposés à l'intérieur des côtés courts (10) des fers transversaux (4) et à l'intérieur des branches (15) des fers transversaux (4).

3. Renforcement selon la revendication 1 ou 2, **caractérisé en ce que** les premières distances (11) des fers longitudinaux (5) à l'intérieur des côtés courts (10) et les deuxièmes distances (14) à l'intérieur des branches (6, 7) des fers transversaux (15) d'un premier élément de renforcement (2) sont identiques par rapport aux distances (1 T, 15') respectivement correspondantes des fers longitudinaux (5') d'un deuxième élément de renforcement (3).

4. Renforcement selon la revendication 1, 2 ou 3, **caractérisé en ce qu'**un élément de renforcement (2, 3) comporte des fers longitudinaux (5) de diamètre différent (12).

5. Renforcement selon l'une quelconque des revendications précédentes, **caractérisé en ce que** les saillies (8) de la première et deuxième extrémité (6, 7) d'un fer longitudinal (5) sont de longueur différente.

6. Renforcement selon l'une quelconque des revendications précédentes, **caractérisé en ce qu'**un troisième élément de renforcement (13) est prévu, comportant des fers transversaux (4") pliés en forme de U, parallèles les uns aux autres et des fers longitudinaux (5") reliant ceux-ci, sachant que les premières et deuxièmes extrémités (6", 7") des fers longitudinaux (5") se terminent libres en saillies (8") et sachant que les fers longitudinaux (5") du troisième élément de renforcement (13) sont disposés en position décalée par rapport aux fers longitudinaux (5, 5') du premier et/ou deuxième élément de renforcement (2, 3) respectivement limitrophe pour une disposition parallèle des pliages (9, 9', 9") des fers transversaux (4, 4') du premier et/ou deuxième élément de renforcement (2, 3).

7. Procédé de production d'un renforcement d'un élément vde construction en béton armé selon la revendication 1, **caractérisé en ce que** les premiers et deuxièmes éléments de renforcement (2, 3) sont posés de telle manière que les extrémités libres (6, 6', 7, 7') du pliage des fers transversaux (4, 4') du premier et du deuxième élément de renforcement (2, 3) sont disposées parallèlement les uns aux autres et/ou coudés.

8. Procédé selon la revendication 7, **caractérisé en ce que** les premiers et deuxièmes éléments de renforcement (2, 3) sont calculés individuellement à partir de données de renforcement tridimensionnelles.
